# EUROPÄISCHE PATENTSCHRIFT

(11) **EP 2 792 823 B1**
(45) Veröffentlichungstag und Bekanntmachung des Hinweises auf die Patenterteilung: **06.09.2017**
(21) Anmeldenummer: 14161741.5
(22) Anmeldetag: 26.03.2014
(51) Int. Cl.: E05B 27/04, E05B 19/00, E05B 27/02

(54) **Schließvorrichtung mit einem Schließzylinder**
Locking device with a locking cylinder
Dispositif de fermeture avec une serrure cylindrique

(30) Priorität: 16.04.2013 DE 102013103789
(43) Veröffentlichungstag der Anmeldung: 22.10.2014
(73) Patentinhaber: C. Ed. Schulte Gesellschaft mit beschränkter Haftung Zylinderschlossfabrik, 42551 Velbert (DE)
(72) Erfinder: Reine, Michael, 45279 Essen (DE); Baumann, Andreas, 45136 Essen (DE)
(74) Vertreter: Grundmann, Dirk

(56) Entgegenhaltungen:
- EP-A1- 1 251 223
- EP-A2- 1 837 465
- DE-A1- 2 546 551

## Beschreibung

Die Erfindung betrifft eine Schließvorrichtung mit einem Schließzylinder und einem dazu passenden Schlüssel gemäß Gattungsbegriff des Anspruches 1. Eine derartige Schließvorrichtung wird von der DE 25 46 551 A1 beschrieben. Der Zylinderkern besitzt zwei sich gegenüberliegende Seiten und eine im Wesentlichen quer dazu verlaufende Schmalseite. An einer der Schmalseite zugeordneten Kernbohrung steckt ein Kernstift, dessen Spitze schräg in den Schlüsselkanal hineinragt und dort gegen eine geschrägte Abtastflanke eines Schlüssels anliegt.

Die EP 1251223A1 beschreibt einen Schließzylinder, in dessen Schlüsselkanal ein Schlüssel einsteckt. Durch eine Kernbohrung der Schmalseite ragt ein Abschnitt eines Kernstiftes in den Schlüsselkanal, wo er eine Abtastflanke des Schlüssels abtastet. Der Schlüssel besitzt seitlich abragende, schräg verlaufende Flanken aufweisende Rippen, die in zugeordneten Nuten der Schlüsselkanalschmalseitenwand eingreifen. In einer Parallelausnehmung zum Schlüsselkanal steckt ein als Zugstift ausgebildeter Ergänzungs-Zuhaltungsstift, der eine Beaufschlagungsflanke aufweist, die an einer Schlüsselrippeangreift.

Die EP 1837465 A2 beschreibt einen Schlüssel, bei dem die von den Zuhaltungsstiften abgetastete Abtastflanke schräg zur Schlüsselmittenebene verlaufen.

Eine Schließvorrichtung mit einem Schließzylinder einem dazu passenden Schlüssel beschreibt auch die DE 10 2005 000 092 A1. Der Schlüssel besitzt zwei voneinander wegweisende Breitseiten, die Nuten ausbilden, in die Rippen der Seitenwandungen des Schlüsselkanals ragen. Die Schlüsselbrust wird von einer geneigten Seite eines Steges ausgebildet. Die von einem Zuhaltungsstift abgetastete geneigte Stegseite besitzt Schließausnehmungen, in die die Spitze des Zuhaltungsstiftes eingreifen kann.

Eine Schließvorrichtung mit einem Schließzylinder und einem dazu passenden Schlüssel beschreibt die EP 1503 010 B1. Der Schließzylinder besitzt ein Zylindergehäuse mit einer Höhlung, in der ein Zylinderkern steckt. Der Zylinderkern besitzt einen Schlüsselkanal, der zwei sich gegenüberliegende Seitenwände aufweist. Die Seitenwände besitzen Profilrippen, die in den Schlüsselkanal ragen. Der dazu passende Schlüssel besitzt Profilnuten und kann in den Schlüsselkanal eingesteckt werden. Der Schlüssel besitzt eine Abtaststufe, die von mindestens einem Zuhaltungsstift abgetastet werden kann. Bei nicht eingestecktem Schlüssel wird die Drehbarkeit des Zylinderkerns von den Zuhaltungsstiften gesperrt. Die Abtaststufe verläuft in einem 90°-Winkel zur Kraftrichtung, mit der der Kernstift von der Zuhaltungsfeder beaufschlagt ist. An die Abtaststufe schließt sich ein Fortsatz an, der in einen Raum zwischen Seitenwand des Schlüsselkanals und Kernstift hineinragt. Die Abtaststufe wird hier von einer Führungsbahn ausgebildet, die von einer Seitenflanke einer Rippe gebildet ist, die sich entlang der Breitseite des Schlüsselschaftes erstreckt.

Die DE 10 2005 009 153 A1 beschreibt einen Schließzylinder mit passendem Schlüssel und in den Schlüsselkanal hineinragenden Zuhaltungsstiften. Die Zuhaltungsstifte tasten an einer Berührungsstelle eine Abtaststelle des Schlüsselschaftes ab. Die Berührungsstelle bildet einen Flächenabschnitt, der quer zur Verlagerungsrichtung des Zuhaltungsstiftes verläuft.

Die US 7,963,135 B1 beschreibt eine Schließvorrichtung mit einem Schließzylinder und einem passenden Schlüssel. Ein im Zylinderkern verschieblich gelagerter Kernstift besitzt eine schräg verlaufende Kontaktflanke.

Die DE 103 24 205 B3 beschreibt einen Schließzylinder mit Schlüssel, wobei vom Schlüssel eine über die Schlüsselbreitseitenfläche hinausragende Rippe abragt. In einer Kernbohrung, die sich neben dem Schlüsselkanal befindet, befindet sich ein Zuhaltungsstift, der diese seitlich abragende Rippe abtastet.

Aus der DE 27 03 464 ist ein Schlüssel bekannt, der eine Abtaststufe aufweist, die von mehreren Kernstiften abgetastet werden kann. Die Abtaststufe wird auch hier von einer Führungsbahn ausgebildet, neben der sich ein Fortsatz des Schlüsselschaftes erstreckt, der bis zu einer Brust beziehungsweise einem Rücken des Schlüssels ragt.

Der Erfindung liegt die Aufgabe zugrunde, die aus einem Schließzylinder und einem passenden Schlüssel bestehende Schließvorrichtung gemäß Gattungsbegriff gebrauchsvorteilhaft weiterzubilden.

Gelöst wird die Aufgabe durch die im Anspruch 1 angegebene Erfindung. Die Unteransprüche stellen vorteilhafte Weiterbildungen dar.

Es wird vorgeschlagen, dass ein Flächenabschnitt der Abtaststufe in einem Winkel Alpha schräg zur Bewegungsrichtung des Zuhaltungsstiftes verläuft. Dieser Flächenabschnitt bildet die Berührungsstelle, an der die insbesondere abgerundete Spitze des Kernstiftes die Abtaststufe abtastet. Der Winkel kann zwischen 60° und 95° betragen. Er liegt bevorzugt zwischen 70° und 80°. Das Abtastende liegt jetzt nicht an einer quer zur Krafteinleitungsrichtung verlaufenden Abtaststufe an. Die Abtaststufe besitzt eine derartige Neigung, dass die an der Berührungsstelle angreifende Federkraft der Zuhaltungsfeder eine Kraftkomponente entfaltet, die eine Breitseite des Schlüsselschaftes in Richtung der ihr zugewandten Breitseitenwand des Schlüsselkanals beaufschlagt. Die dazu korrespondierende Gegenkraft beaufschlagt den Zuhaltungsstift in Richtung der gegenüberliegenden Breitseitenwand des Schlüsselkanals. Die Kraftkomponente und ihre Gegenkraftkomponente verläuft somit quer zur Einsteckrichtung des Schlüssel bzw. Schlüsselkanalerstreckungsrichtung in Richtung einer Wand des Schlüsselkanals. Diese Wand bildet eine Mulde aus, in der Abschnitt des Zuhaltungsstiftes einliegt. Die Mulde wird von einer Rippe der Breitseitenwand des Schlüsselkanals gebildet. Ein Fortsatz des Schlüsselschaftes besitzt eine derartige Materialstärke, dass er in einem Raum zwischen Zuhaltungsstift und der ersten Seitenwand eingreifend den Zuhaltungsstift in der Mulde fesselt. Die Erfindung wird durch die im Folgenden aufgeführten optionalen Merkmale die einzeln oder in Kombination erfinderische Bedeutung besitzen, vorteilhaft weitergebildet: Das Abtastende des Zuhaltungsstiftes kann von einer Rundung ausgebildet sein. Der Zuhaltungsstift kann einen durchmesservergrößerten Abschnitt aufweisen, der in einer entsprechend großen Kernbohrung des Zylinderkerns einliegt. Von diesem durchmesservergrößerten Abschnitt, dessen Stirnseite mit dem Gehäusestift zusammenwirkt, ragt ein durchmesserverminderter Abschnitt des Zuhaltungsstiftes ab. Dieser durchmesserverminderte Abschnitt des Zuhaltungsstiftes ragt durch einen entsprechend durchmesserverminderten Bohrungsabschnitt in den Schlüsselkanal. Der Bohrungsabschnitt mündet in einer Schmalseite des Schlüsselkanals. Der durchmesserverminderte Abschnitt des Zuhaltungsstiftes liegt an einer Seitenwand des Schlüsselkanals an. Zwischen der gegenüberliegenden Seitenwand des Schlüsselkanals und dem Abschnitt des Zuhaltungsstiftes liegt ein Freiraum. In diesem Raum steckt der Fortsatz des in den Schlüsselkanal eingeschobenen Schlüsselschaftes. Der Fortsatz besitzt eine derartige Materialstärke, dass er den Abschnitt des Zuhaltungsstiftes formschlüssig in der Mulde fesselt. Beide Seitenwände des Schlüsselkanals können in den Schlüsselkanal hineinragende Rippen aufweisen. Die Rippen greifen in entsprechende Profilnuten der Breitseiten des Schlüsselschaftes. Der Schlüsselschaft ist - bezogen auf eine Schlüssellängsachse - spiegelsymmetrisch gestaltet, so dass es sich um einen Wende-Flachschlüssel handelt. Beide Schlüsselbreitseiten bilden eine Führungsbahn aus, die Abtaststufen für mehrere Kernstifte ausbildet. Die Abtaststufe kann von einer Fase der Führungsbahn ausgebildet sein. Die Fase kann sich insbesondere wellenförmig über die Länge des Schlüsselschaftes erstrecken. Die Führungsbahn kann an der Schlüsselspitze einen kleinen Neigungswinkel gegenüber der Längsachse des Schlüsselschaftes aufweisen. Beabstandet von der Schlüsselspitze kann die Führungsbahn in einen Abschnitt übergehen, der um einen größeren Winkel gegenüber der Schlüssellängsachse geneigt ist. Die Stirnfläche des Kernstiftes, die an der Führungsbahn beziehungsweise der Abtaststufe anliegt, ist bevorzugt derart gerundet, dass sie an einem geneigten Abschnitt der Führungsstifte in Punktberührung anliegt. Die Führungsbahn kann in der Schlüsselspitze mit einer Ausrichtung, die parallel zur Schlüssellängserstreckung verläuft, beginnen. Es handelt sich dabei um eine Tangente eines Radius, der sich unmittelbar an die Spitze anschließt. Die Führungsbahn kann ausgehend von der Spitze dann zunächst entlang eines Kreisbogens mit einem Radius von etwa 1,5 mm verlaufen. Die Führungsbahn kann dann in einen geradlinigen Abschnitt übergehen, der einen Winkel von etwa 35° zur Schlüssellängsmittelachse aufweist. An den geradlinigen Abschnitt kann sich eine leichte Krümmung anschließen, nach der die Führungsbahn wieder in einen geradlinigen Abschnitt übergehen kann, der um einen Winkel von 45° zur Schlüssellängsachse geneigt sein kann. Die sich daran anschließende Rundung kann den ersten Wellenberg der wellenförmigen Führungsbahn bilden. Die beiden Flanken des Wellenberges können einen Winkel von etwa 90° zueinander haben. Der Schlüsselkanal besitzt zwei sich im Wesentlichen parallel zueinander erstreckende Breitseitenflächen, von denen jeweils Rippen in den Schlüsselkanal hineinragen und zwischen den Rippen Nuten angeordnet sind. Eine Schmalseite des Schlüsselkanals wird von einer Spaltöffnung des Zylinderkerns gebildet und somit durch die Höhlungswandung der Gehäusebohrung verschlossen. Die andere Schmalseitenwand des Schlüsselkanals besitzt die Bohrung, durch die ein Abschnitt des Kernstiftes in den Schlüsselkanal hineinragt. Diese Bohrung grenzt an eine der beiden Breitseitenwände an, so dass der Kernstiftabschnitt in berührende Anlage an die Breitseitenwandung treten kann, wenn auf ihn die eingangs genannte Querkraft wirkt. Der Zuhaltungsstift ist von der gegenüberliegenden Breitseitenwand und insbesondere von den Scheitellinien der Rippen der gegenüberliegenden Breitseitenwand beabstandet. Die Bohrung der Schmalseitenwand ist ebenfalls von dieser Breitseitenwand beabstandet.

Ein Ausführungsbeispiel der Erfindung wird nachfolgend anhand beigefügter Zeichnungen erläutert. Es zeigen:
- Fig. 1: die Ansicht eines Zylindergehäuses 1 mit einem darin steckenden passenden Schlüssel 20,
- Fig. 2: den Schnitt gemäß der Linie II-II in Figur 1,
- Fig. 3: vergrößert den Abschnitt III-III in Figur 2,
- Fig. 4: den Schnitt gemäß der Linie IV-IV in Figur 2,
- Fig. 5: den Abschnitt V-V in Figur 4,
- Fig. 6: den Schnitt gemäß der Linie VI-VI in Figur 4,
- Fig. 7: die Ansicht auf den Schlüssel 20,
- Fig. 8: vergrößert den Ausschnitt VIII-VIII in Figur 7,
- Fig. 9: den Schnitt gemäß der Linie IX-IX in Figur 8 und
- Fig. 10: perspektivisch und aufgebrochen den in den Schlüsselkanal nicht vollständig eingeschobenen Schlüssel.

Die erfindungsgemäße Schließvorrichtung besitzt einen Schließzylinder mit einem Zylindergehäuse 1, in dem ein Schlüssel 20 eingeschoben ist. Das Zylindergehäuse 1 besitzt eine Höhlung 12 mit einer entlang eines kreisförmigen Grundrisses verlaufenden Wandung, in der ein zylinderförmiger Zylinderkern 2 steckt. Der Zylinderkern 2 besitzt eine sich in Achsrichtung des Zylinderkerns 2 erstreckende Ausnehmung, die einen Schlüsselkanal 3 ausbildet, in den der Schlüsselschaft 21 des Schlüssels 20 einsteckbar ist.

Der Schlüsselkanal 3 besitzt zwei sich gegenüberliegende Seitenwände 7, 8, von denen Profilrippen 15 in den Schlüsselkanal hineinragen. Die Breitseiten 23, 24 des Schlüssels bilden Profilnuten aus, in die die Profilrippen 15 eintreten können.

Der Schlüsselkanal 3 ist zur Mantelwand des Zylinderkerns 2 offen. Er wird von dieser Seite durch die Wandung der den Zylinderkern 2 aufnehmenden Höhlung 12 begrenzt. Die dieser Öffnung gegenüberliegende Schmalseite des Schlüsselkanals 3 besitzt eine Vielzahl von Kernbohrungen 11. In jeder der Kernbohrungen 11 steckt ein Kernstift 4, der einen Abschnitt mit einem großen Durchmesser und einen Abschnitt 13 mit einem geringeren Durchmesser aufweist. Der einen geringeren Durchmesser aufweisende Abschnitt 13 durchdringt einen Bohrungsabschnitt 17 mit einem geringeren Durchmesser und ragt in den Schlüsselkanal 3 hinein.

Das freie Ende des in den Schlüsselkanal 3 hineinragenden Abschnitts 13 des Zuhaltungsstiftes 4 besitzt ein gerundetes Abtastende 9. Das Abtastende 9 liegt an einer Abtaststufe 22 des Schlüssels 20 an.

Der Abstand der Abtaststufe 22 von der Brust 25 des Schlüsselschaftes 21 definiert das Maß, um das der Kernstift 4 in die Kernbohrung 11 eintauchen kann. Der passende Schlüssel lässt den Kernstift 4 nur so weit in die Kernbohrung 11 eintauchen, dass das dem Abtastende 9 gegenüberliegende Ende des Kernstiftes 4 in der Trennfläche zwischen Zylinderkern 2 und Gehäusebohrung 12 liegt, so dass der Zylinderkern 2 gedreht werden kann.

Ein Flanschabschnitt des Zylindergehäuses 1 bildet eine Gehäusebohrung 16, die zur Kernbohrung 11 fluchtet. Eine Zuhaltungsfeder 6 stützt sich am Boden der Gehäusebohrung 16 ab und beaufschlagt einen Gehäusestift 5 in Richtung des Schlüsselkanals 3. Vor der zum Schlüsselkanal 3 weisenden Stirnfläche des Gehäusestiftes 5 befindet sich der Kernstift 4, der somit mittels der Zuhaltungsfeder 6 in Richtung auf die Abtaststufe 22 beaufschlagt wird.

Das Schlüsselgeheimnis wird durch die in den Kernbohrungen 11 steckenden Kernstiften 4 definiert. Die Eintauchtiefe der Kernstifte 4 in dem Schlüsselkanal 8 wird von der axialen Länge des durchmesserverminderten Abschnitts 13 des Zuhaltungsstiftes 4 definiert. Diese Abschnitte können bei allen Zuhaltungsstiften 4 eine einheitliche Länge besitzen. Der durchmesservergrößerte Abschnitt, der im Wesentlichen den Querschnitt der Kernbohrung 11 voll ausfüllt, kann eine individuelle axiale Länge haben. Beispielsweise besitzt der in der Figur 3 dargestellte Kernstift 4 eine geringere Länge als der in der Figur 5 dargestellte Kernstift. Dem entsprechend muss der in der Figur 5 dargestellte Kernstift 4 tiefer in den Schlüsselkanal 8 eintauchen, als der in der Figur 3 dargestellte Kernstift 4, um eine Drehbarkeit des Zylinderkernes 2 in der Gehäusehöhlung zu erlauben, da hierzu die Trennfuge zwischen Gehäusestift 5 und Kernstift 4 in der Drehfläche des Zylinderkerns 2 liegen muss.

Der in den Figuren 7 bis 9 dargestellte Schlüssel ist ein Wende-Flachschlüssel. Er besitzt eine Schlüssellängsachse, um die das in Figur 7 dargestellte Querschnittsprofil spiegelsymmetrisch verläuft. Der Schlüsselschaft 21 besitzt zwei im Wesentlichen parallel zueinander verlaufende, mit Nuten und Rippen versehene Breitseiten 23, 24 und zwei Schmalseiten, die von einer Schlüsselbrust 25 und einem Schlüsselrücken 29 ausgebildet sind.

Es ist eine wellenförmige Führungsbahn 30 vorgesehen, die im Bereich der Schlüsselspitze 28 eine geringe Neigung gegenüber der Längsachse des Schlüsselschaftes aufweist. Der Neigungswinkel vergrößert sich in einem Abstand zur Schlüsselspitze 28. Dort besitzt die Führungsbahn 30 einen Abschnitt, der stark geneigt ist. Die Wellentäler 30' der Führungsbahn 30 bilden fünf Abtaststufen 22 aus, die von dem jeweils gerundeten Abtastende 9 der Kernstifte 4 abgetastet werden.

An die Führungsbahn 30 schließt sich eine Wandfläche 27 an, die parallel zur Breitseitenebene des Schlüsselschaftes 21 verläuft. Die Wandfläche 27 wird von einem Fortsatz 26 ausgebildet, dessen äußerer Rand die Brust 25 beziehungsweise den Rücken 29 bildet.

Bezogen auf die Flächennormale besitzt die Führungsbahn 30 eine Neigung, die in der Figur 3 mit dem Winkel α gekennzeichnet ist und etwa 75° beträgt. Bei der Fertigung der Führungsbahn 30 entsteht die Neigung durch die Verwendung eines entsprechenden Profilfräsers. Die Schräge der Führungsbahn 30 wird von einer Fase ausgebildet.

Die gerundete Stirnfläche des Abtastendes 9 tritt in eine punktförmige Berührung an die Abtaststufe 22. In der Figur 3 wird mit F die Kraftrichtung bezeichnet, in der die Zuhaltungsfeder 6 den Kernstift 4 gegen die Abtaststufe 22 beaufschlagt. Die bezogen auf die Erstreckungsrichtung der Abtaststufe 22 verlaufende Normalkomponente N besitzt einen Winkel α gegenüber der Kraftrichtung F. Als Folge dessen bildet sich eine Kraftkomponente K aus, die die Breitseitenfläche 23 in Richtung auf die Schlüsselkanalwand 7 beaufschlagt. Dies hat zur Folge, dass sich die Wandfläche 27 geringfügig vom Abschnitt 13 des Kernstiftes 4 beabstandet.

Die zur Kraftkomponente K entgegengerichtete Gegenkraft K' beaufschlagt den Abschnitt 13 des Zuhaltungsstiftes 4 in Richtung der Schlüsselkanalwand 8.

Die Schlüsselkanalwand 8 besitzt Rippen 15. Zumindest eine der Rippen 15 bildet eine Mulde 14 aus, in der der Abschnitt 13 des Zuhaltungsstiftes 4 einliegt.

Der im Wellental der Führungsbahn 30 angreifende Kernstift 4 erzeugt somit eine senkrecht zur Schlüsselbreitseitenebene gerichtete Kraftkomponente K, die die Schlüsselbreitseite 23 gegen die Schlüsselkanalwand 7 beaufschlagt.

Der durchmesserverminderte Bohrungsabschnitt 17, durch den der Abschnitt 13 des Kernstiftes 4 in den Schlüsselkanal 3 hineinragt, mündet außermittig in den Schlüsselkanal 3, so dass ein Mantelabschnitt der Oberfläche des Abschnittes 13 des Zuhaltungsstiftes 4 an der Schlüsselkanalwand 8 anliegt. Er liegt dort auch bereichsweise in einer Mulde 14, die von einer Rippe 15 gebildet ist. Zur anderen Schlüsselkanalwand 7 hat der Kernstift 4 einen Abstand. Es bildet sich ein Freiraum, in den der Fortsatz 26 des Schlüsselschaftes 21 eingreift.

Der Figur 8 ist zu entnehmen, dass die Führungsbahn 30 im Bereich der Schlüsselspitze 28 mit derselben Steigung verläuft, wie sich ein daran anschließender Abschnitt 30'. Es ist aber auch denkbar, dass die Führungsbahn 30 im Bereich der Schlüsselspitze 28 zunächst parallel zur Erstreckungsrichtung des Schlüssels, also zur Schlüssellängsachse verläuft. Dieser Bereich kann der Abschnitt einer Rundung sein, welche einen Radius von etwa 1,5 mm besitzen kann. Diese Rundung könnte sich bis zum geradlinig verlaufenden Abschnitt 30' erstrecken. Dieser Abschnitt 30' kann wie bei dem in der Figur 8 dargestellten Ausführungsbeispiel einen Winkel von 35° gegenüber der Schlüssellängsachse besitzen. Bei dem in der Figur 8 dargestellten Ausführungsbeispiel schließt sich an den geradlinigen Abschnitt 30' ein zweiter geradliniger Abschnitt 30" an. Beim Ausführungsbeispiel haben diese Abschnitte eine identische Neigung. Es kann aber auch vorgesehen sein, dass der zweite geradlinige Abschnitt 30" einen Winkel von 45° zur Schlüssellängsmittelebene besitzt. Ein Wellenberg 18 erstreckt sich als gekrümmter Verlauf der Führungsbahn um einen 90° Winkel.

Es wird als vorteilhaft angesehen, dass die Spitze 28 des Schlüssels stumpf ausgebildet ist und insbesondere eine quer zur Schlüssellängsachse verlaufende geradlinige Flanke ausbildet. Die Führungsbahn 30 kann dort als Schräge oder als Kreisbogenfläche entspringen. Die Wandfläche 27 bildet eine Stützfläche für die Spitze des Kernstiftes aus, wenn der Schlüssel in den Schlüsselkanal 3 eingeschoben wird. Vorzugsweise berührt der Kernstift 4 zunächst die Wandfläche 27, bevor er mit seiner Spitze gegen die Führungsbahn 30 tritt.

Der Schlüsselkanal 3 besitzt zwei im Wesentlichen parallel zueinander verlaufende Schlüsselkanalwände 7, 8. Diese beiden Schlüsselkanalwände 7, 8 bilden Breitseiten des Schlüsselkanals 3 aus. Von diesen Breitseitenebenen ragen Rippen in den Schlüsselkanal, die in der Rippenkontur angepasste Nuten des Schlüsselprofils eingreifen. Die zu der Kernbohrung 11 weisende Seite des Schlüsselkanals bildet eine Schmalseitenwand aus. Diese Schmalseitenwand verläuft im Wesentlichen rechtwinklig zu den beiden Schlüsselkanalwänden 7, 8. Ein oder mehrere Bohrungen 17 befinden sich in der Schmalseitenwand des Schlüsselkanals 3. Die mindestens eine Bohrung 17 erlaubt den Durchtritt des Kernstiftes 4 von der Kernbohrung 11, in den Schlüsselkanal 3. Die Bohrung 17 ist seitlich versetzt zu einer Mittelebene, die in der Mitte der beiden Schlüsselkanalwände 7, 8 verläuft. Der seitliche Versatz der Bohrung 17 ist derart, dass die Bohrung 17 unmittelbar an die Schlüsselkanalwand 8 angrenzt. Dies hat zur Folge, dass der Kernstift 4 an der Schlüsselkanalwand 8 anliegt bzw. in einer Mulde liegt, die von einer von der Schlüsselkanalwand 8 abragenden Rippe 15 erzeugt ist.

**Bezugszeichenliste:**

| | | | |
|---|---|---|---|
| 1 | Zylindergehäuse | 25 | Brust |
| 2 | Zylinderkern | 26 | Fortsatz |
| 3 | Schlüsselkanal | 27 | Wandfläche |
| 4 | Kernstift/Zuhaltungsstift | 28 | Schlüsselspitze |
| 5 | Gehäusestift | 29 | Rücken |
| 6 | Zuhaltungsfeder | 30 | Führungsbahn |
| 7 | Schlüsselkanalwand | 30' | erster Abschnitt |
| 8 | Schlüsselkanalwand | 30" | zweiter Abschnitt |
| 9 | Abtastende | | |
| 10 | Berührungsstelle | | |
| 11 | Kernbohrung | F | Kraftrichtung |
| 12 | Gehäusebohrung | K | Kraftkomponente |
| 13 | Abschnitt des Zuhaltungsstiftes 4 | K' | Gegenkraft |
| 14 | Mulde | N | Normalkomponente |
| 15 | Rippe | | |
| 16 | Gehäusebohrung | | |
| 17 | Bohrungsabschnitt | | |
| 18 | Wellenberg | α | Winkel |
| | | | |
| 20 | Schlüssel | | |
| 21 | Schlüsselschaft | | |
| 22 | Abtaststufe | | |
| 23 | Breitseite | | |
| 24 | Breitseite | | |

## Patentansprüche

1. Schließvorrichtung mit einem Schlüssel (20) und einem Schließzylinder mit einem in einem Zylindergehäuse (1) gelagerten Zylinderkern (2) mit einem zwei sich gegenüberliegende erste und zweite Seitenwände (7, 8) und eine sich im Wesentlichen quer dazu erstreckende Schmalseitenwand aufweisenden Schlüsselkanal (3), in den quer zur Erstreckungsrichtung des Schlüsselkanals (3) ein Abtastende (9) mindestens eines in einer der Schmalseitenwand zugeordneten Kernbohrung (17) beweglichen Zuhaltungsstiftes (4) ragt, wobei das Abtastende (9) von einer Feder (6) beaufschlagt an einer Berührungsstelle (10) an einer in einem Winkel (α) schräg zur Bewegungsrichtung des Zuhaltungsstiftes (4) verlaufenden Abtaststufe (22) eines Schlüsselschaftes (21) des im Schlüsselkanal (3) steckenden Schlüssels (20) anliegt, wobei die an der Berührungsstelle (10) in Wirkung tretende Kraft der Feder (6) eine Kraftkomponente (K) entfaltet, die eine Breitseite (23) des Schlüsselschaftes (21) in Richtung der ersten Seitenwand (7) beaufschlagt und deren Gegenkraft (K') den Zuhaltungsstift (4) in Richtung der zweiten Seitenwand (8) beaufschlagt, **dadurch gekennzeichnet, dass** der Schlüsselschaft (21) einen Fortsatz (26) aufweist, der in einen Raum zwischen Zuhaltungsstift (4) und der ersten Seitenwand (7) eingreift und eine derartige Materialstärke besitzt, dass er einen Abschnitt (13) des Zuhaltungsstiftes (4) in einer von mindestens einer Rippe (15) ausgebildeten Mulde (14) der zweiten Seitenwand (8) formschlüssig fesselt.

2. Schließvorrichtung nach Anspruch 1, **dadurch gekennzeichnet, dass** die Rippe (15) sich in Richtung der ersten Seitenwand (7) in den Schlüsselkanal (3) erstreckt und in eine Profilnut der Breitseite (24) des Schlüsselschaftes (21) eingreift.

3. Schließvorrichtung nach einem der vorhergehenden Ansprüche, **gekennzeichnet durch** eine an den Fortsatz (26) angrenzende, in Richtung des Rückens (29) des Schlüsselschaftes (21) weisende Führungsbahn (30), die beim Einschub des Schlüssels (20) in den Schlüsselkanal (3) das Abtastende (9) des mindestens einen Zuhaltungsstiftes (4) beaufschlagt und die Abtaststufe (22) bildet.

4. Schließvorrichtung nach einem der vorhergehenden Ansprüche, **dadurch gekennzeichnet, dass** die Abtaststufe (22) von einer Fase einer Führungsbahn (30) ausgebildet ist, die sich insbesondere wellenförmig über die Länge des Schlüsselschaftes (21) erstreckt.

5. Schließvorrichtung nach einem der vorhergehenden Ansprüche, **dadurch gekennzeichnet, dass** die erste Seitenwand (7) Profilrippen aufweist, die in Profilnuten der Breitseite (23) des Schlüsselschaftes (21) eingreifen.

6. Schließvorrichtung nach einem der vorhergehenden Ansprüche, **dadurch gekennzeichnet, dass** sich der Fortsatz (26) an der Schlüsselspitze (28) beginnend zumindest über den von Zuhaltungsstiften (4) abgetasteten Bereich des Schlüsselschaftes (21) erstreckt.

7. Schließvorrichtung nach einem der vorhergehenden Ansprüche, **dadurch gekennzeichnet, dass** die Bohrung (17) an die zweite Schlüsselkanalbreitseitenwand (8) unmittelbar angrenzt und von der ersten Schlüsselkanalbreitseitenwand (7) beabstandet ist.

## Claims

1. Locking device comprising a key (20) and a locking cylinder comprising a cylinder core (2) that is mounted in a cylinder housing (1) and comprises a key channel (3) that comprises two opposing first and second side walls (7, 8) and a narrow side wall extending substantially transversely thereto, into which key channel a tracing end (9) of at least one tumbler pin (4), which can move in a core hole (17) associated with the narrow side wall, projects transversely to the extension direction of the key channel (3), the tracing end (9), which is acted on by a spring (6), resting on a contact point (10) on a tracing stage (22) of a key shank (21) of the key (20) inserted in the key channel (3), which tracing stage extends, at an angle (α), obliquely to the movement direction of the tumbler pin (4), the force of the spring (6) that comes into effect at the contact point (10) producing a force component (K) which acts on a broadside (23) of the key shank (21) towards the first side wall (7) and the counterforce (K') thereof acting on the tumbler pin (4) towards the second side wall (8), **characterised in that** the key shank (21) comprises a projection (26) that engages in a space between the tumbler pin (4) and the first side wall (7) and has such a material thickness that it holds, in a form-fitting manner, a portion (13) of the tumbler pin (4) in a trough (14) of the second side wall (8) formed by at least one rib (15).

2. Locking device according to claim 1, **characterised in that** the rib (15) extends towards the first side wall (7) into the key channel (3) and engages in a profile groove of the broadside (24) of the key shank (21).

3. Locking device according to any of the preceding claims, **characterised by** a guide track (30) that adjoins the projection (26), points towards the back (29) of the key shank (21), acts on the tracing end (9) of the at least one tumbler pin (4) when the key (20) is pushed into the key channel (3) and forms the tracing stage (22).

4. Locking device according to any of the preceding claims, **characterised in that** the tracing stage (22) is formed by a chamfer of a guide track (30) that extends in particular in an undulating manner over the length of the key shank (21).

5. Locking device according to any of the preceding claims, **characterised in that** the first side wall (7) comprises profile ribs that engage in profile grooves of the broadside (23) of the key shank (21).

6. Locking device according to any of the preceding claims, **characterised in that** the projection (26) that begins on the key tip (28) extends at least over the region of the key shank (21) traced by the tumbler pins (4).

7. Locking device according to any of the preceding claims, **characterised in that** the hole (17) directly adjoins the second key channel broadside wall (8) and is at a distance from the first key channel broadside wall (7).

## Revendications

1. Dispositif de fermeture, comprenant une clé (20) et un cylindre comportant un rotor de cylindre (2) logé dans un stator de cylindre (1) lequel rotor de cylindre (2) comprend deux parois latérales se faisant face, à savoir une première et une deuxième parois latérales (7, 8), et une paroi de côté étroit s'étendant sensiblement transversalement à celles-ci et comportant un canal de clé (3) dans lequel fait saillie, transversalement à la direction d'extension du canal de clé (3), une extrémité de palpation (9) d'au moins une goupille (4) mobile dans un alésage du rotor (17) et agencé dans l'une des parois de côté étroit, dans lequel l'extrémité de palpation (9) est en appui sous sollicitation par un ressort (6) contre un point de contact (10) sur une partie de palpation (22) d'une tige de clé (21) de la clé (20) insérée dans le canal de clé (3) laquelle partie de palpation (22) s'étend en biais avec un angle (α) par rapport à la direction de déplacement de la goupille (4), dans lequel la force du ressort (6) qui agit sur le point de contact (10) a une composante (K) qui sollicite un côté large (23) de la tige de clé (21) en direction de la première paroi latérale (7) et dont la force de réaction (K') sollicite la goupille (4) en direction de la deuxième paroi latérale (8), **caractérisé en ce que** la tige de clé (21) comprend un prolongement (26) qui pénètre dans un espace entre la goupille (4) et la première paroi latérale (7) et qui a une épaisseur de matériau telle qu'il maintient captif par verrouillage de forme une portion (13) de la goupille (4) dans un creux (14) de la deuxième paroi latérale (8) formé par au moins une nervure (15) .

2. Dispositif de fermeture selon la revendication 1, **caractérisé en ce que** la nervure (15) s'étend en direction de la première paroi latérale (7) dans le canal de clé (3) et pénètre dans une rainure profilée du côté large (24) de la tige de clé (21).

3. Dispositif de fermeture selon l'une des revendications précédentes, **caractérisé par** une piste de guidage (30) adjacente au prolongement (26) et orientée en direction de l'arrière (29) de la tige de clé (21), laquelle piste de guidage (30) agit sur l'extrémité de palpation (9) de l'au moins une goupille (4) lors de l'insertion de la clé (20) dans le canal de clé (3) et forme la partie de palpation (22).

4. Dispositif de fermeture selon l'une des revendications précédentes, **caractérisé en ce que** la partie de palpation (22) est formée par un chanfrein d'une piste de guidage (30) laquelle s'étend en particulier sous une forme ondulée sur la longueur de la tige de clé (21).

5. Dispositif de fermeture selon l'une des revendications précédentes, **caractérisé en ce que** la première paroi (7) présente des nervures profilées lesquelles pénètrent dans des rainures profilées du côté large (23) de la tige de clé (21) .

6. Dispositif de fermeture selon l'une des revendications précédentes, **caractérisé en ce que** le prolongement (26) s'étend à partir de la pointe de la clé (28) au moins sur la zone de la tige de la clé (21) qui est palpée par des goupilles (4).

7. Dispositif de fermeture selon l'une des revendications précédentes, **caractérisé en ce que** l'alésage (17) est contigu à la deuxième paroi de côté large du canal de clé (8) et est espacé de la première paroi de côté large du canal de clé (7).
